# EUROPÄISCHE PATENTSCHRIFT

(11) **EP 0 291 774 B1**
(45) Veröffentlichungstag und Bekanntmachung des Hinweises auf die Patenterteilung: **26.08.1992**
(21) Anmeldenummer: 88107217.7
(22) Anmeldetag: 05.05.1988
(51) Int. Cl.: B02C 18/14

(54) **Schneidwalzenzerkleinerer**
Shredder with rotating knives
Déchiqueteur à lames rotatives

(30) Priorität: 16.05.1987 DE 3716481; 20.07.1987 DE 3723928
(43) Veröffentlichungstag der Anmeldung: 23.11.1988
(73) Patentinhaber: Alois Pöttinger Maschinenfabrik GmbH, A-4710 Grieskirchen (AT)
(72) Erfinder: Frauscher, Josef, A-4942 Gurten 50 (AT); Pöcherstorfer Manfred, A-4724 Neukirchen a.W. 60 (AT)
(74) Vertreter: Dupal, Helmut, Dipl-Ing.

(56) Entgegenhaltungen:
- EP-A- 0 174 148
- AT-A- 375 842
- DE-A- 3 112 666
- DE-B- 1 062 977
- FR-A- 2 573 327
- GB-A- 2 169 222

## Beschreibung

Die Erfindung betrifft einen Schneidwalzenzerkleinerer für Abfallpapier mit den Merkmalen des Oberbegriffes des Anspruches 1.

Bei Schneidwalzenzerkleinerern dieser Art, die für Abfallpapier od.dgl. verwendet werden, wird das Abfallgut von den Zuführwalzen erfaßt, in Richtung auf den Einzugsspalt des Schneidwerkes geschoben und dort von den Zähnen der Schneidscheiben abwechselnd erfaßt und in Stücke gerissen in einen Einlaufspalt gezogen, wobei die Stirnkanten der Schneidscheiben das von den Zähnen erfaßte Abfallpapier in Streifen schneiden, die bei vergrößerter Zugbelastung schließlich reißen und stückig zerkleinertes Abfallpapier ergeben, dessen Rücklauf zwischen den Außenseiten des Schneidwerkes und den Seitenwänden des Gehäuseschachtes durch Abstreifer vermieden wird.

Schneidwalzenzerkleinerer dieser Art sind aber nur für die Verarbeitung von begrenzten Zusammensetzungen des Abfallgutes geeignet und neigen bei Abweichungen davon zu Störungen.

Es ist für die Verarbeitung von blättrigem Gut ein spitzer Einlaufwinkel des Einzugsspaltes zwischen den Schneidscheiben vorteilhaft, dieser ergibt aber bei dicken Paketen oder Kartonagen eine schlechtere oder sogar gar keine Aufnahme durch das Schneidwerk.

Schneidwalzenzerkleinerer mit sehr stark erfassenden und fördernden Zuführwalzen sind für die Verarbeitung von grobem Abfall, Kartonagen, Holzkisten und dgl. gut geeignet, führen aber bei blättrigem Abfallgut schnell zu Überlastungen und Verstopfungen.

Ein Problem besonderer Art bringt langes, dünnes Material, wie die Traktionsränder von EDV-Ausdrucken, Schnüre, Textilabfälle, insbesonders Säcke, die an den Zuführwalzen sehr leicht zu wickeln beginnen, diese dadurch unwirksam machen und Betriebsstörungen hervorrufen.

Aus der AT 375.842 ist ein Schneidwalzenzerkleinerer bekannt geworden, bei dem den, aus über einen Teil ihres Umfanges ineinanderlaufenden Schneidscheiben bestehenden Schneidwalzen Räumwalzen aus Räumscheiben vorgeordnet sind, die jeweils zwischen zwei Schneidscheiben hineingreifen. Dadurch wird das vor allem Vor den Schneidscheiben angehäufte Gut weggenommen und wieder rückgeführt und erneut in den Einlaufspalt geführt. Die Aufnahme von sperrigem Gut wird durch diese Räumscheiben nicht besonders begünstigt.

Aufgabe der Erfindung ist es für einen Schneidwalzenzerkleinerer der eingangs genannten Art eine Anordnung der wesentlichen Merkmale angeben zu können, mit denen der Schneidwalzenzerkleinerer Abfallgut sowohl blättriger Struktur, als auch langes, dünnes, zähes oder zum Wickeln neigendes Abfallgut und auch solches sperriger Form, wie Kartonagen od.dgl., störungsfrei und wirksam bearbeiten kann.

Diese Aufgabe wird durch den kennzeichnenden Teil des Anspruches 1 und des Anspruches 2 gelöst.

Die Auswahl des geeigneten Merkmalsumfanges ergibt einen Schneidwalzenzerkleinerer mit sehr hoher spezifischer Durchsatzleistung bei störungsfreiem Betrieb. Dabei kann durch Abänderung der einzelnen Merkmale des Anspruches 1 oder 2 eine besonders gute Anpassung an das Abfallgut vorgenommen werden. Besonders wichtig sind diese Ausgestaltungen zusammen mit der Anordnung des geeigneten Winkelbereiches des Umfanges in dem die Schneidscheiben zusammenlaufen und des Einlaufwinkels für das Abfallgut, damit ein Schneidwalzenzerkleinerer geschaffen wird, der sowohl blättriges als auch sperriges Abfallgut gleich wirksam und störungsfrei verarbeiten kann.

Ebenso ist es möglich durch Veränderung dieses Winkelbereiches über den Umlauf der Schneidscheiben die Einzugseigenschaften des Schneidwerkes rasch periodisch zu verändern um unterschiedliche Einzugseigenschaften abwechselnd herzustellen und dadurch Abfallgut sehr unterschiedlicher Eigenschaften verarbeiten zu können.

Die Schneidscheiben rascher anzutreiben als die Zuführscheiben vermeidet Verstopfungen vor dem Einzugsspalt und Rückführung von Abfallgut an der Außenseite der Zuführwalzen, während ihre berührende Anordnung an der waagrechten oberen Berührungsebene an die Schneidscheiben des Schneidwerkes eine besonders wirksame Übergabe des Abfallgutes an das Schneidwerk ergibt.

Die Unteransprüche, die gleichzeitig einen Bestandteil der Beschreibung bilden, betreffen besonders vorteilhafte Ausgestaltungen der Erfindung, die eine Steigerung der Leistung und/oder eine bessere Anpassung an besonderes Abfallgut gestatten.

Das Ineinaderlaufen der Schneidscheiben über einen bestimmten Winkelbereich bestimmt den Einlaufwinkel und damit das Einzugsverhalten des Schneidwalzenzerkleinerers, wobei ein kleiner Winkelbereich für den Einzug von blättrigem Abfallgut und ein großer Winkelbereich für sperriges Abfallgut vorteilhafter ist. Bei Anwendung ungleich großer, zusammenlaufender Schneidscheiben ist die Anpassung an schwierig einziehbares Abfallgut möglich.

Geschliffene Stirnflächen der Schneidscheiben ergeben ein gutes Abschneiden von Papierblättern und die rauhe Umfangsfläche einen wirksamen Einzug der Papierblätter, auch noch bei großem Einlaufwinkel des Einzugsspaltes.

Die Gestaltung der Zähne der Schneidscheiben ergibt eine ausreichende Aggressivität bei gleichzeitiger Möglichkeit zur Abstreifung und stellt eine hohe mechanische Festigkeit und die Abweisung zu großer Mengen für das Einziehen durch den Einzugsspalt sicher.

Die versetzte Anordnung der Zähne ergibt einen periodischen Schnitt, der gleichmäßig über die axiale Länge der Schneidwalzen läuft und durch die Verteilung Spitzenbelastungen des Antriebes weitgehend vermeidet.

Das Zurückführen von zerkleinertem, hängenbleibendem Abfallgut wird durch die Anordnung der Abstreifer verhindert und vermeidet unnötige zusätzliche Belastung des Schneidwerkes mit Abfallgut.

Zur Weiterbeförderung von hängengebliebenem Abfallgut ist es vorteilhaft die Umlaufbahnen der Zähne der Schneidscheiben und der zahnförmigen Mitnehmer der Zuführscheiben zeitweise einander zu nähern oder übergreifen zu lassen.

Zur Vermeidung einer Verstopfung durch Abfallgut an den Seitenwänden des Fülltrichters sind die Zuführscheiben mit einem kleinen Spalt vor den Seitenwänden angeordnet.

Für eine einwandfreie Abgabe des Abfallgutes von den Zuführscheiben an das Schneidwerk ist es günstig die zahnförmigen Mitnehmer mit höchstens radial verlaufenden Vorderseiten zu versehen und die Rückseiten bogenförmig zurückweichend auszubilden.

Die Zahl der Mitnehmer kann je nach dem welches Abfallgut zu fördern ist, gewählt werden. Je fester und sperriger das Abfallgut ist, umso höher kann die Zahl der Mitnehmer sein.

Der Durchmesser der Zuführscheiben soll kleiner sein als der Durchmesser der Schneidscheiben des Schneidwerkes, um die Fördergeschwindigkeit zu begrenzen und besonders um zusätzlich den Einlaufwinkel für sperriges Gut vergrößern zu können.

Je nach der vorgesehenen Förderleistung kann eine Zuführscheibe einer unterschiedlichen Zahl von Schneidscheiben gegenübergestellt sein;besonders vorteilhaft ist es,wenn eine Zuführscheibe mit zwei Schneidscheiben zusammenarbeitet.

Die Zuführscheiben beider Wellen sind zueinander vorteilhafterweise um die Dicke einer Schneidscheibe axial versetzt, wodurch die Übergabe des Abfallgutes besonders günstig gestaltet wird.

Bei sperrigem aber weichem Abfallgut ist es besonders vorteilhaft,die Zuführscheiben unter einem Neigungswinkel zur Welle anzuordnen,wodurch die Zuführscheiben während ihres Umlaufes an verschiedene Stellen des Abfallgutes gelangen und es immer wieder angreifen können, wodurch die Förderung sichergestellt ist.

Dabei ist es von Vorteil alle Scheiben gleich auszurichten, wenn das Abfallgut auch Anteile enthält, die zum Wickeln oder zu Verstopfungen neigen.

Bei festerer Beschaffenheit erheblicher Anteile des Abfallgutes ist es vorteilhaft die Scheiben gegeneinander um kleinere Winkel zu verdrehen, damit die Zuführscheiben im Abfallgut unregelmäßiger angreifen können.

Für besonders schwierig zuzuführendes Material, bei dem das Abstreifen der zahnförmigen Mitnehmer und der Zähne der Schneidscheiben wichtig ist, ist es möglich die Zuführscheiben mit einem von der Kreisform abweichenden Umriß auszubilden und entsprechend den Merkmalen des Anspruches 23 anzuordnen, so daß bei guter Abstreifwirkung keine Behinderung der Bauteile untereinander stattfindet.

Damit eine gute Reinigung der Schneidscheiben und deren Zwischenräume stattfinden kann ist es vorteilhaft, die Umrisse nach den Merkmalen des Anspruches 24 zu gestalten, wodurch sich wenigstens eine zylindrische Umlaufbahn der Zuführscheiben oder eine Umlaufbahn, bei der die Zuführscheiben in ihrer stärksten Neigung zumindest mit ihren zahnförmigen Mitnehmern ohne Hinderung in die Zwischenräume zwischen je zwei Schneidscheiben hineingreifen können, ergibt.

Besonders wirksam ist es, wenn die Zuführscheiben in einer bestimmten Zuordnung angebracht sind, in der die Zwischenräume zwischen den Schneidscheiben geräumt werden. Bei besonders günstiger Gestaltung und Anordnung der Zuführscheiben können diese tiefer zwischen die Schneidscheiben hineingreifen und ausräumen.

Zur Vermeidung des Wickelns ist es vorteilhaft,zwischen den Seitenwänden des Fülltrichters und den Zuführwalzen Abstreifer anzuordnen, die zwischen benachbarte Zuführscheiben hindurch bis an die Wellen der Zuführwalzen geführt sind und die bei geeigneter Anordnung der Zuführwalzen das Wickeln unterbinden.
Vorteilhaft ist es dabei, wenn die Abstreifer mit den Ober- und Unterseiten, an den Wellen mit stumpfen Winkel endende Kanten aufweisen, die verhindern, daß Gut zwischen Wellen und Abstreifer eingezogen wird.

Weiters ist es vorteilhaft, wenn die Unterseiten der Abstreifer mit den Seitenwänden des Schachtes des Schneidwerkes einen stumpfen Winkel bildend an diesen enden, so daß sich der Raum zwischen Abstreifern und Schneidwerk nicht mit Abfallmaterial zusetzt und dadurch Störungen hervorruft.

Besonders günstig ist es, die Oberseite der Abstreifer im Abstand oberhalb einer horizontalen, durch die Achsen der Wellen verlaufende Ebene anzuordnen, so daß sich hier bei Rücklauf der Zuführwalzen, der bei Überlastung eingeschaltet wird, ebenfalls kein Material festsetzen kann, sondern locker abgelegt wird und beim Lauf der Zuführwalzen in der Drehrichtung, in der die Beschickung des Schneidwerkes erfolgt, das Material wieder mitgenommen wird.

Die Erfindung wird an Hand eines in der Zeichnung dargestellten Ausführungsbeispieles beschrieben.
Es zeigt:
- Fig. 1: einen Querschnitt durch einen Schneidwalzenzerkleinerer im Aufriß, schematisch,
- Fig. 2: eine Ansicht auf einen Ausschnitt nach A-A des Schneidwalzenzerkleinerers senkrecht zu Fig.1 gesehen, schematisch und
- Fig. 3: einen Ausschnitt des Fülltrichters.

Der Schneidwalzenzerkleinerer weist ein Gehäuse 1 auf, das einen Fülltrichter 2 und einen darunterliegenden lotrechten Schacht 3 umfaßt, in dem ein Schneidwerk 4 angeordnet ist, das aus zwei parallelen, waagrechten, gegensinnig angetriebenen Wellen 6,6' mit darauf drehfest aufgeschobenen Schneidscheiben 7,7' besteht, die von Abstandshaltern 8,8' in Abstand gehalten sind und bei denen die Schneidscheiben 7,7' der beiden Wellen 6,6' abwechselnd über einen Winkelbereich 10,10' ihres Umfanges über einen Umfangsbereich 30, 30' ineinanderlaufend angeordnet sind und auf einen zwischen den Schneidscheiben 7,7' liegenden Einzugsspalt 9 zusammenlaufen.

Die Schneidscheiben 7,7' sind jeweils mit einem Zahn 11 oder 11' versehen, wobei die Zähne der gegenüberliegenden benachbarten Schneidscheiben 7 oder 7' abwechselnd nacheinander in den Einzugsspalt 9 einlaufen.

An der Unterseite des Schneidwerkes 4 sind an den Seitenwänden 21,21' des Schachtes 3 Abstreifer 31,31' angebracht, die tangential an den inneren Umfang der Abstandshalter 8,8' geführt sind.

Die Zähne 11,11' der Schneidscheiben 7,7' weisen eine radial ausgerichtete Vorderseite 24, eine dazu senkrechte Oberseite 25 und eine tangential an den Umfang der Schneidscheibe zurücklaufende Rückseite 26 auf. Die Schneidscheiben 7,7' sind mit geschliffenen Sitrnflächen und rauh belassenen Umfangsflächen 23 versehen.

Dem Schneidwerk 4 sind zwei Zuführwalzen 5,5', im Fülltrichter 2 seitlich in geringem Abstand an den Seitenwänden 22,22' verlaufend angebracht, vorgeordnet.

Die Wellen 12,12' sind parallel zu den Wellen 6,6' des Schneidwerkes 4 ausgerichtet und gleichsinnig mit diesen, mit geringerer Drehzahl angetrieben.

Auf den Wellen 12,12' sind Zuführscheiben 13,13' unter einem Neigungswinkel 29 in gleicher Ausrichtung in einem Abstand 14 befestigt, die elliptischen Umriß aufweisen, wobei zwei zahnförmige Mitnehmer 15,15' auf jeder Zuführscheibe 13,13' einander gegenüberliegend angebracht sind, die eine radiale Vorderseite 27 und eine in einem Kreisbogen zurückweichende Rückseite 28 aufweisen, die an Umfangsstellen 34 angeordnet sind, die der längste Radialstrahl 32 trifft, der gleichzeitig in der Richtung der großen Neigung der Zuführscheibe 13 oder 13' verläuft.

Die Form des Umrisses ist dabei so gewählt, daß der Abstand der Umfangsstelle 34 des längsten Radialstrahles 32, der in der größten Neigung, d.h.im Neigungswinkel 29 verläuft, von der Achse der Welle 12 der Länge des kürzesten Radialstrahles 33, der senkrecht auf den längsten Radialstrahl 34 verläuft, entspricht.

Die Zuführscheiben 13,13' einer Welle 12,12' sind jeweils den Schneidscheiben 7,7' einer Welle 6 oder 6' zugeordnet.

Die Zuführscheiben 13 oder 13' sind über einer Schneidscheibe 7 oder 7'auf einer Welle 12 oder 12' angebracht und berühren mit ihrem Scheibenumfang die obere, waagrechte Berührungsebene 18 der Schneidscheiben 7,7' und greifen im Bereich ihrer größten Neigung mit den zahnförmigen Mitnehmern 15,15' auf deren Umlaufbahn 20 beiderseits dieser Zuführscheibe in die Umlaufbahn 19 der Zähne 11 oder 11', bzw. in die Zwischenräume zu den benachbarten Schneidscheiben hinein.

Von den Zuführscheiben 13,13' und den Schneidscheiben 7,7' wird ein Einlaufwinkel 16 mit der Wurzel in der Überdeckungsstelle der zusammenlaufenden Schneidscheiben 7,7' beider Wellen 6,6' des Schneidwerkes 4 gebildet. Zwischen den zusammenlaufenden Schneidscheiben 7,7' der beiden Wellen 6,6' tritt ein Öffnungswinkel 17 auf, dessen Größe für das Einziehen des Abfallgutes von Bedeutung ist, während der Einlaufwinkel 16 die Begrenzung für die Aufnahme von sperrigem Abfallgut bildet, das zwischen die Zuführwalzen 5,5' auf die Schneidscheiben 7,7' gelangen muß, damit der Einzug erfolgen kann.

An den Seitenwänden 22 und 22' des Fülltrichters 2 sind Abstreifer 36 und 36' auf Montageplatten 50 und 50' befestigt , die jeweils zwischen zwei Zuführscheiben 13,13 und 13',13' der Zuführwalzen 5 und 5' hindurch bis an die Wellen 12 und 12' geführt sind und diese über einen Winkel 47 von etwa 90 Grad umfassen.

Die Abstreifer 36,36' weisen an den Unterseiten 39,39', an den Enden 51,51', die den Wellen 12,12' zugewandt sind Abstreifkanten 38,38' auf, die mitgenommenes Material von den Wellen abziehen.

Die Unterseiten 39,39' bilden mit den Tangenten 40 an die Wellen 12,12' einen stumpfen Winkel 41 von mehr als 90 Grad.

Die Unterseiten 39,39' sind bis an die Seitenwände 21,21' des Schachtes 3 geführt, auf den sie unter einem stumpfen Winkel 42 von mehr als 90 Grad stoßen, damit sich an dieser Stelle kein Material ansetzen kann.

An den Oberseiten 43,43' der Abstreifer 36,36' sind an den, den Wellen 12,12' zugewandten Enden 51,51' Abstreifkanten 44,44' angebracht.

Die Oberseiten 43,43' der Abstreifer 36,36' schließen mit den Tangenten 46 an die Wellen 12,12' einen stumpfen Winkel 45 von mehr als 90 Grad ein, so daß sich kein Material ansetzen kann, wenn das Schneidwerk 4 und die Zuführwalzen 5,5' bei Überlastung auf Rücklauf geschaltet sind. Die Abstreifer 36,36' enden mit den Oberseiten 43,43' auch an den Seitenwänden 22,22' des Fülltrichters 2 unter einem stumpfen Winkel 52 von mehr als 90 Grad.

Die Abstreifer 36,36' sind mit den Oberseiten 43,43' im Abstand oberhalb einer horizontalen Ebene 48, die durch die Achsen 49 und 49' der Wellen 12 udn 12' verläuft, geführt, wodurch das Ansetzen von Material vermieden wird.

Die Zuführscheiben 13,13' erfassen das Abfallgut an allen möglichen Stellen und schieben es in das Schneidwerk 4 und reinigen gleichzeitig die Zähne 11,11' sowie die Zwischenräume zwischen den Schneidscheiben 7,7', aber gleichzeitig auch die zahnförmigen Mitnehmer 15,15', indem sie einander gegenseitig abstreifen.

Die Zähne 11,11' der Schneidscheiben 7,7' erfassen das Abfallgut und ziehen es zwischen die gegenüberliegenden Schneidscheiben, wobei an der Kante zwischen Stirnseite und Umfangsfläche 23 der Schnitt erfolgt, worauf der abgeschnittene Streifen eingezogen wird, bis der Widerstand zu groß wird und die Streifen reißen und stückig zerkleinertes Abfallgut ergeben, das insbesonders für die Beschickung von Schneckenpressen geeignet ist.

## Patentansprüche

1. Schneidwalzenzerkleinerer, insbesonders für Abfallpapier oder Pappe und dgl. mit einem Gehäuse (1), bestehend aus einem Fülltrichter (2) und einem lotrechten Schacht (3), in dem ein Schneidwerk (4) angeordnet ist, mit zwei waagrecht und parallel ausgerichteten, gegensinnig angetriebenen Wellen (6,6'), auf denen Schneidscheiben (7,7') mit Abstandshaltern (8,8') beabstandet, drehfest angebracht sind, die abwechselnd von beiden Wellen her in einen Einzugsspalt (9) zusammenlaufend und über einen Winkelbereich (10,10') ihres Umfanges ineinanderlaufend angeordnet sind und jeweils mit wenigstens einem, den Umfang der Schneidscheibe (7,7') überragenden Zahn (11,11') versehen sind, wobei die Zähne (11,11') benachbarter Schneidscheiben (7,7') der gleichen, als auch der, mit diesen zusammenlaufenden Schneidscheiben (7,7') der gegenüberliegenden Welle (6,6'), zueinander versetzt sind und mit zwei Zuführwalzen (5,5'), die im Fülltrichter (2) dem Schneidwerk (4) überdeckungsfrei vorgeordnet sind, deren Wellen (12,12') parallel zu Wellen (6,6') des Schneidwerkes (4) ausgerichtet sind, gleichsinnig mit diesen angetrieben werden und aus in Abständen drehfest angebrachten Zuführscheiben (13,13') bestehen, deren jede mit mehreren über den Umfang hinausragenden, zahnförmigen Mitnehmern (15,15') versehen ist, deren Durchmesser höchstens dem Durchmesser der Schneidscheiben (7,7') entspricht, und von denen jeweils eine Zuführscheibe (13,13') mehreren Schneidscheiben (7,7') einer Welle (6,6') des Schneidwerkes vorgeordnet ist, dadurch gekennzeichnet, daß der Winkelbereich (10,10') des Umfanges (30,30', über den die Schneidscheiben (7,7') beider Wellen (6,6') des Schneidwerkes (4) ineinanderlaufen zwischen 45 und 120 Winkelgrad beträgt und einen Öffnungswinkel (17) des Einzugsspaltes (9) ergibt, der zumindest für das Einziehen und Schneiden von blättrig aufgelöstem Abfallpapier ausreicht und ein gleichzeitig zwischen einander gegenüberliegenden Zuführscheiben (13,13') der beiden Zuführwalzen (5,5') mit der Wurzel im Einzugsspalt (9) liegender Einlaufwinkel (16) zwischen 45 und 100 Winkelgrad beträgt, der zumindest für die Zuführung von sperrigem Abfallgut bis zu einer festgelegten größten Abmessung ausreichend ist und sich beim Umlauf der Zuführscheiben (13,13') der einander gegenüberliegenden Zuführwalzen (5,5'), durch ihre winkelige, von der senkrechten Lage um einen Neigungswinkel (29) abweichende Anordnung auf ihren Wellen (12,12') periodisch, innerhalb des Bereiches von zwischen 45 bis 100 Winkelgraden ändert, wobei die Zuführscheiben (13,13') mit der Umlaufbahn (20) der zahnförmigen Mitnehmer (15,15') die Umlaufbahn (19) der Zähne (11,11') der Schneidscheiben (7,7') höchstens berühren.

2. Schneidwalzenzerkleinerer, insbesonders für Abfallpapier oder Pappe und dgl. mit einem Gehäuse (1), bestehend aus einem Fülltrichter (2) und einem lotrechten Schacht(3), in dem ein Schneidwerk (4) angeordnet ist, mit zwei waagrecht und parallel ausgerichteten, gegensinnig angetriebenen Wellen (6,6'), auf denen Schneidscheiben (7,7') mit Abstandshaltern (8,8') beabstandet, drehfest angebracht sind, die abwechselnd von beiden Wellen her in einen Einzugsspalt (9) zusammenlaufend und über einen Winkelbereich (10,10') ihres Umfanges ineinanderlaufend angeordnet sind und jeweils mit wenigstens einem, den Umfang der Schneidscheibe (7,7') überragenden Zahn (11 oder 11') versehen sind, wobei die Zähne (11,11') benachbarter Schneidscheiben (7,7')der gleichen, als auch der, mit diesen zusammenlaufenden Schneidscheiben (7,7') der gegenüberliegenden Welle (6 oder 6'), zueinander versetzt sind und mit zwei Zuführwalzen (5,5'), die im Fülltrichter (2) dem Schneidwerk (4) überdeckungsfrei vorgeordnet sind, deren Wellen (12,12') parallel zu Wellen (6,6') des Schneidwerkes (4) ausgerichtet sind, gleichsinnig mit diesen angetrieben werden und aus in Abständen drehfest angebrachten Zuführscheiben (13,13') bestehen, deren jede mit mehreren über den Umfang hinausragenden, zahnförmigen Mitnehmern (15,15') versehen ist, deren Durchmesser höchstens dem Durchmesser der Schneidscheiben (7,7') entspricht, und von denen jeweils eine Zuführscheibe (13,13') mehreren Schneidscheiben (7,7') einer Welle (6 oder 6') des Schneidwerkes (4) vorgeordnet ist, dadurch gekennzeichnet, daß der Winkelbereich (10,10') des Umfanges, über den einander gegenüberliegende Schneidscheiben (7,7') beider Wellen (6,6') des Schneidwerkes (4) ineinanderlaufen, ungleich ist, oder sich bei einem Umlauf der Schneidscheiben (7,7') periodisch im Winkelbereich von zwischen 45 und 100 Winkelgraden ändert.

3. Schneidwalzenzerkleinerer nach Anspruch 1, dadurch gekennzeichnet, daß die Schneidscheiben (7,7') über einen Winkelbereich (10,10') ihres Umfanges (30,30') ineinanderlaufen, der für zusammenlaufende Schneidscheiben (7,7') beider Wellen (6,6') im wesentlichen konstant und gleich groß ist und vorzugsweise zwischen 45 und 120 Winkelgraden liegt.

4. Schneidwalzenzerkleinerer nach Anspruch 2, dadurch gekennzeichnet, daß die Schneidscheiben (7,7') über einen Winkelbereich (10,10') ihres Umfanges (30,30') ineinanderlaufen, der für zusammenlaufende Schneidscheiben (7,7') beider Wellen (6,6') ungleich groß ist und vorzugsweise zwischen 45 und 120 Winkelgraden liegt.

5. Schneidwalzenzerkleinerer nach einem der vorhergehenden Ansprüche, dadurch gekennzeichnet, daß die Schneidscheiben (7,7') mit geschliffenen Stirnflächen und mit rauhen oder aufgerauhten Umfangsflächen (23) versehen sind.

6. Schneidwalzenzerkleinerer nach einem der vorhergehenden Ansprüche, dadurch gekennzeichnet, daß die Schneidscheiben (7,7') mit Zähnen (11,11') versehen sind, von denen jeder eine im wesentlichen radial verlaufende Vorderseite (24), zu dieser eine im wesentlichen senkrechte Oberseite (25) und daran anschließend eine im wesentlichen nach einer Tangente an den Umfang der Schneidscheiben (7,7') zurücklaufende Rückseite (28) aufweist.

7. Schneidwalzenzerkleinerer nach einem der vorhergehenden Ansprüche, dadurch gekennzeichnet, daß die Zähne (11,11') der Schneidscheiben (7,7') so angeordnet sind, daß abwechselnd die Zähne (11 oder 11') benachbarter Schneidscheiben (7,7') von beiden Wellen (6,6') versetzt nacheinander zwischen die überdeckenden Umfangsbereiche (30,30') der jeweiligen benachbarten gegenüberliegenden Schneidscheiben (7 oder 7') einlaufen.

8. Schneidwalzenzerkleinerer nach Anspruch 1 oder 2, dadurch gekennzeichnet, daß an der Unterseite des Schneidwerkes (4) von den Seitenwänden (21,21') des Schachtes (3) her Abstreifer (31,31') zwischen benachbarte Schneidscheiben (7,7') hindurch tangential an die Abstandshalter (8,8') herangeführt sind.

9. Schneidwalzenzerkleinerer nach Anspruch 1, dadurch gekennzeichnet, daß die Zuführscheiben (13,13') mit den zahnförmigen Mitnehmern (15,15') zwischen die Umlaufbahn (19) der Zähne (11,11') benachbarter Schneidscheiben (7,7') einer Welle (6 oder 6') greifen.

10. Schneidwalzenzerkleinerer nach Anspruch 1 oder einem der vorhergehenden Ansprüche 3 oder 5 bis 9, dadurch gekennzeichnet, daß die zahnförmigen Mitnehmer (15,15') der Zuführscheiben (13,13') und die Zähne (11,11') der Schneidscheiben (7,7') eine Anordnung aufweisen, in der sie in geringem Abstand aneinander vorbeigeführt werden.

11. Schneidwalzenzerkleinerer nach Anspruch 1 oder einem der vorhergehenden Ansprüche 3 oder 5 bis 10, dadurch gekennzeichnet, daß die Umlaufbahn (20) der zahnförmigen Mitnehmer (15,15') zu den Seitenwänden (22,22') des Fülltrichters (2) hin einen geringen Abstand, vorzugsweise 5 bis 10 mm, freiläßt.

12. Schneidwalzenzerkleinerer nach Anspruch 1 oder einem der vorhergehenden Ansprüche 3 oder 5 bis 11, dadurch gekennzeichnet, daß die zahnförmigen Mitnehmer (15,15') der Zuführscheiben (13,13') eine höchstens radiale Vorderseite (27) und eine vorzugsweise nach einem Kreisbogen bis zum nächsten Mitnehmer zurücklaufende Rückseite (28) aufweisen.

13. Schneidwalzenzerkleinerer nach Anspruch 1 oder einem der vorhergehenden Ansprüche 3 oder 5 bis 12, dadurch gekennzeichnet, daß jede Zuführscheibe (13,13') mit 2 bis 8 zahnförmigen Mitnehmern (15,15') versehen ist.

14. Schneidwalzenzerkleinerer nach Anspruch 1 oder einem der vorhergehenden Ansprüche 3 oder 5 bis 13, dadurch gekennzeichnet, daß die Zuführscheiben (13,13') der Zuführwalzen (5,5') einen Durchmesser aufweisen, der kleiner, vorzugsweise um 1/5 kleiner ist als der Durchmesser der Schneidscheiben (7,7') des Schneidwerkes (4).

15. Schneidwalzenzerkleinerer nach Anspruch 1 oder einem der vorhergehenden Ansprüche 3 oder 5 bis 14, dadurch gekennzeichnet, daß einer Zuführscheibe (13,13') 2 bis 4, vorzugsweise 2, Schneidscheiben (7,7') zugeordnet sind.

16. Schneidwalzenzerkleinerer nach Anspruch 1 oder einem der vorhergehenden Ansprüche 3 oder 5 bis 15, dadurch gekennzeichnet, daß die Zuführscheiben (13,13') auf den beiden Wellen (12,12') um die Dicke einer Schneidscheibe (7,7') gegeneinander axial versetzt sind und vorzugsweise eine geringere Dicke als die Schneidscheiben (7,7') aufweisen.

17. Schneidwalzenzerkleinerer nach Anspruch 1 oder einem der vorhergehenden Ansprüche 3 oder 5 bis 16, dadurch gekennzeichnet, daß die Zuführscheiben (13,13') unter einem Neigungswinkel (29) auf den Wellen (12,12') der Zuführwalzen (5,5') befestigt sind, der vom rechten Winkel um höchstens 15 Winkelgrade abweicht.

18. Schneidwalzenzerkleinerer nach dem vorhergehenden Anspruch, dadurch gekennzeichnet, daß die Neigungswinkel (29) aller Zuführscheiben (13,13') einer Welle (12,12') gleich ausgerichtet sind.

19. Schneidwalzenzerkleinerer nach den beiden vorhergehenden Ansprüchen, dadurch gekennzeichnet, daß die Neigungswinkel (29) aller Zuführscheiben (13,13') beider Zuführwalzen (5,5') gleich ausgerichtet sind.

20. Schneidwalzenzerkleinerer nach Anspruch 1 oder einem der vorhergehenden Ansprüche 3 oder 5 bis 19, dadurch gekennzeichnet, daß die Neigungswinkel (29) benachbarter Zuführscheiben (13,13') nacheinander in gleichem Drehsinn um die Welle (12 oder 12') winkelig versetzt sind, wobei sich vorzugsweise höchstens ein Gesamtversatz für alle Zuführscheiben (13,13') eines vollen Winkels ergibt.

21. Schneidwalzenzerkleinerer nach Anspruch 1 oder einem der vorhergehenden Ansprüche 3 oder 5 bis 20, dadurch gekennzeichnet, daß die Zuführscheiben (13,13') einen von der Kreisform abweichenden, vorzugsweise einen elliptischen, Umriß aufweisen, wobei die Umfangsstelle (34) mit dem längsten Radialstrahl (32) unter dem Neigungswinkel (29) der Zuführscheibe (13 und 13') und die Umfangsstelle (35) mit dem kürzesten Radialstrahl (33) senkrecht dazu und senkrecht zur Welle (12,12') der Zuführwalze (5,5') angeordnet ist.

22. Schneidwalzenzerkleinerer nach dem vorhergehenden Anspruch, dadurch gekennzeichnet, daß die Zuführscheiben (13,13') einen Umriß aufweisen, bei dem die Umfangsstelle (34) mit dem längsten Radialstrahl (32) von der Achse der Welle (12 oder 12') mindestens so weit entfernt ist als der Länge des kürzesten Radialstrahles (33) entspricht.

23. Schneidwalzenzerkleinerer nach Anspruch 1 oder einem der vorhergehenden Ansprüche 3 oder 5 bis 22, dadurch gekennzeichnet, daß jede Zuführscheibe (13,13') bei senkrechter Anbringung auf der Welle (12 oder 12') oder bei Anbringung einer kreisförmigen Zuführscheibe einem Zwischenraum zwischen zwei Schneidscheiben (7 oder 7') und bei Anbringung mit einem Neigungswinkel (29) zur Achse der Welle (12 oder 12') einer Schneidscheibe (7 oder 7') gegenüberliegend angebracht ist und den zwei Zwischenräumen zwischen den Schneidscheiben (7 oder 7') beiderseits der gegenüberliegenden Schneidscheibe zugeordnet ist.

24. Schneidwalzenzerkleinerer nach einem der vorhergehenden Ansprüche, dadurch gekennzeichnet, daß den Zuführwalzen (5,5') Abstreifer (36,36') zugeordnet sind, die zwischen den Wellen (12,12') und den zugewandten Seitenwänden (22,22') des Fülltrichters (2) angeordnet sind und die jeweils zwischen zwei benachbarte Zuführscheiben (13 und 13, sowie 13' und 13') hindurch bis an die Wellen (12 und 12') geführt sind und diese über einen Winkel (47), bezogen auf deren Achsen (49,49') umgeben, der wenigstens 60 und vorzugsweise 90 oder mehr Grad beträgt.

25. Schneidwalzenzerkleinerer nach dem vorhergehenden Anspruch, dadurch gekennzeichnet, daß die Abstreifer (36,36') mit ihren Oberseiten (43,43') im Abstand oberhalb einer Horizontalebene (48) durch die Achsen (49,49') der Wellen (12,12') verlaufend ausgebildet sind.

26. Schneidwalzenzerkleinerer nach einem oder beiden der vorhergehenden Ansprüche, dadurch gekennzeichnet, daß die Abstreifer (36 oder 36'), die einer Zuführwalze (5 oder 5') zugeordnet sind, jeweils auf einer Montageplatte (50 oder 50') befestigt sind, die an den benachbarten Seitenwänden (22 oder 22') des Fülltrichters (2) lösbar befestigt sind.

## Claims

1. A shredder with cutting rollers, more particularly for waste paper or cardboard and the like with a housing (1), comprising a filling funnel (2) and a vertical shaft (3), in which a cutting mechanism (4) is arranged, with two horizontal and parallel shafts (6, 6') driven in opposite directions, on which cutting discs (7, 7') are rotatably rigidly mounted, are spaced apart by spacing elements (8, 8'), are arranged so as to converge alternately from both shafts in a feed gap (9), and mesh with one another over an angular region (10, 10') of their circumference and are provided in each case with at least one tooth (11, 11') projecting beyond the circumference of the cutting disc (7, 7'), the teeth (11, 11') of adjacent cutting discs (7, 7') of the same shaft (6, 6') and also of the converging cutting discs (7, 7') of the opposite shaft (6, 6') being offset relative to one another and with two supply rollers (5, 5'), which are arranged free from overlap in the filling funnel (2) above the cutting mechanism (4), the shafts (12, 12') of the supply rollers lying parallel to the shafts (6, 6') of the cutting mechanism (4), being driven to rotate in the same direction as the shafts of the cutting mechanism and comprising supply discs (13, 13') rotationally rigidly mounted spaced apart and provided in each case with a plurality of tooth-shaped driving lugs (15, 15') projecting beyond the circumference, the diameter of said supply discs at the most corresponding to the diameter of the cutting discs (7, 7') and one supply disc (13, 13') being associated with a plurality of cutting discs (7, 7') of a shaft (6, 6') of the cutting mechanism, characterised in that the angular region (10, 10') of the circumference (30, 30') over which the cutting discs (7, 7') of both shafts (6, 6') of the cutting mechanism (4) mesh is between 45 and 120° and results in a angle of opening (17) of the feed gap (9) which is sufficient at least for the drawing in and cutting of waste paper separated into sheets and a charging angle (16) simultaneously formed between oppositely arranged supply discs (13, 13') of the two supply rollers (5, 5') with its root in the feed gap (9) measures between 45 and 100°, which is sufficient at least for the supply of bulky waste material up to a predetermined maximum size and with the rotation of the supply discs (13, 13') of oppositely arranged supply rollers (5, 5'), as a result of the discs' angular arrangement on their shafts (12, 12') deviating from the vertical position by an angle of inclination (29), periodically varies within a range from 45 to 100°, the supply discs (13, 13') contacting with the circumferential path (20) of the tooth-shaped driving lugs (15, 15') the circumferential path (19) of the teeth (11, 11') of the cutting discs (7, 7').

2. A shredder with cutting rollers, more particularly for waste paper or cardboard and the like with a housing (1), comprising a filling funnel (2) and a vertical shaft (3), in which a cutting mechanism (4) is arranged, with two horizontal and parallel shafts (6, 6') driven in opposite directions, on which cutting discs (7, 7') are rotatably rigidly mounted, are spaced apart by spacing elements (8, 8'), are arranged so as to converge alternately from both shafts in a feed gap (9), and mesh with one another over an angular region (10, 10') of their circumference and are provided in each case with at least one tooth (11 or 11') projecting beyond the circumference of the cutting disc (7, 7'), the teeth (11, 11') of adjacent cutting discs (7, 7') of the same shaft (6, 6') and also of the converging cutting discs (7, 7') of the opposite shaft (6 or 6') being offset relative to one another and with two supply rollers (5, 5'), which are arranged free from overlap in the filling funnel (2) above the cutting mechanism (4), the shafts (12, 12') of the supply rollers lying parallel to the shafts (6, 6') of the cutting mechanism (4), being driven to rotate in the same direction as the shafts of the cutting mechanism and comprising supply discs (13, 13') rotationally rigidly mounted spaced apart and provided in each case with a plurality of tooth-shaped driving lugs (15, 15') projecting beyond the circumference, the diameter of said supply discs at the most corresponding to the diameter of the cutting discs (7, 7') and one supply disc (13, 13') being associated with a plurality of cutting discs (7, 7') of a shaft (6 or 6') of the cutting mechanism, characterised in that the angular region (10, 10') of the circumference, over which oppositely arranged cutting discs (7, 7') of both shafts (6, 6') of the cutting mechanism (4) mesh, is not constant or periodically varies within an angular region of between 45 and 100° during a rotation of the cutting discs (7, 7').

3. A shredder with cutting rollers according to claim 1, characterised in that the cutting discs (7, 7') mesh over an angular region (10, 10') of their circumference (30, 30'), which is substantially constant and equal for converging cutting discs (7, 7') of both shafts (6, 6') and is preferably between 45 and 120°.

4. A shredder with cutting rollers according to claim 2, characterised in that the cutting discs (7, 7') mesh over an angular region (10, 10') of their circumference (30, 30'), which differs for converging cutting discs (7, 7') of both shafts (6, 6') and is preferably between 45 and 120°.

5. A shredder with cutting rollers according to one of the preceding claims, characterised in that the cutting discs (7, 7') are provided with ground end faces and with rough or roughened circumferential surfaces (23).

6. A shredder with cutting rollers according to one of the preceding claims, characterised in that the cutting discs (7, 7') are provided with teeth (11, 11'), each tooth comprising a substantially radially extending front side (24), an upper side (25) substantially perpendicular to the front side and adjoining the upper side a rear side (28) extending backwards along a tangent to the circumference of the cutting discs (7, 7').

7. A shredder with cutting rollers according to one of the preceding claims, characterised in that the teeth (11, 11') of the cutting discs (7, 7') are arranged in such a manner that, in staggered succession, the teeth (11 or 11') of adjacent cutting discs (7, 7') of both shafts (6, 6') alternately enter the overlapping circumferential regions (30, 30') of the respective adjacent opposite cutting discs (7, 7').

8. A shredder with cutting rollers according to claim 1 or 2, characterised in that wipers (31, 31') are introduced on the underside of the cutting mechanism (4) from the side walls (21, 21') of the shaft (3) between adjacent cutting discs (7, 7') tangential to the spacing elements (8, 8').

9. A shredder with cutting rollers according to claim 1, characterised in that the supply discs (13, 13') engage with the tooth-shaped driving lugs (15, 15') between the circumferential path (19) of the teeth (11, 11') of adjacent cutting discs (7, 7') of a shaft (6 or 6').

10. A shredder with cutting rollers according to claim 1 or one of the preceding claims 3 or 5 to 9, characterised in that the tooth-shaped driving lugs (15, 15') of the supply discs (13, 13') and the teeth (11, 11') of the cutting discs (7, 7') are arranged in such a manner that they pass one another in close proximity.

11. A shredder with cutting rollers according to claim 1 or one of the preceding claims 3 or 5 to 10, characterised in that the circumferential path (20) of the tooth-shaped driving lugs (15, 15') is arranged at a short distance, preferably 5 to 10 mm, from the side walls (22, 22') of the filling funnel (2).

12. A shredder with cutting rollers according to claim 1 or one of the preceding claims 3 or 5 to 11, characterised in that the tooth-shaped driving lugs (15, 15') of the supply discs (13, 13') comprise a front side (27) which is at the most radial and a rear side (28) preferably extending backwards along an arc to the next driving lug.

13. A shredder with cutting rollers according to claim 1 or one of the preceding claims 3 or 5 to 12, characterised in that each supply disc (13, 13') is provided with two to eight tooth-shaped driving lugs (15, 15').

14. A shredder with cutting rollers according to claim l or one of the preceding claims 3 or 5 to 13, characterised in that the supply discs (13, 13') of the supply rollers (5, 5') have a diameter which is smaller, preferably 1/5 smaller than the diameter of the cutting discs (7, 7') of the cutting mechanism (4).

15. A shredder with cutting rollers according to claim 1 or one of the preceding claims 3 or 5 to 14, characterised in that two to four, preferably two cutting discs (7, 7') are associated with one supply disc (13, 13').

16. A shredder with cutting rollers according to claim 1 or one of the preceding claims 3 or 5 to 15, characterised in that the supply discs (13, 13') are axially offset relative to one another on both shafts (12, 12') by the thickness of one cutting disc (7, 7') and preferably have a smaller thickness than the cutting discs (7, 7').

17. A shredder with cutting rollers according to claim l or one of the preceding claims 3 or 5 to 16, characterised in that the supply discs (13, 13') are secured on the shafts (12, 12') of the supply rollers (5, 5') with an angle of inclination (29) deviating from a right angle by a maximum of 15 degrees.

18. A shredder with cutting rollers according to the preceding claim, characterised in that the angles of inclination (29) of all supply discs (13, 13') of a shaft (12, 12') are the same.

19. A shredder according to the two preceding claims, characterised in that the angles of inclination (29) of all supply discs (13, 13') of both supply rollers (5, 5') are the same.

20. A shredder with cutting rollers according to claim 1 or one of the preceding claims 3 or 5 to 19, characterised in that the angles of inclination (29) of adjacent supply discs (13, 13') are angularly offset relative to one another in the same direction of rotation about the shaft (12 or 12'), the overall displacement for all supply discs (13, 13') preferably forming at the most a full angle.

21. A shredder with cutting rollers according to claim 1 or one of the preceding claims 3 or 5 to 20, characterised in that the supply discs (13, 13') comprise a contour deviating from the circular shape, preferably an elliptical contour, the circumferential point (34) with the longest radius (32) being arranged with the angle of inclination (29) of the supply disc (13 and 13') and the circumferential point (35) with the shortest radius (33) being arranged perpendicular thereto and perpendicular to the shaft (12, 12') of the supply roller (5, 5').

22. A shredder with cutting rollers according to the preceding claim, characterised in that the supply discs (13, 13') comprise a contour, in which the circumferential point (34) with the longest radius (32) is arranged at a distance from the axis of the shaft (12 or 12') at least corresponding to the length of the shortest radius (33).

23. A shredder with cutting rollers according to claim 1 or one of the preceding claims 3 or 5 to 22, characterised in that each supply disc (13, 13') with a perpendicular mounting on the shaft (12 or 12') or with a mounting of a circular supply disc is associated with an intermediate space between two cutting discs (7 or 7') and with a mounting with an angle of inclination (29) relative to the axis of the shaft (12 or 12') is arranged opposite a cutting disc (7 or 7') and is associated with the two intermediate spaces between the cutting discs (7 or 7') on either side of the opposite cutting disc.

24. A shredder with cutting rollers according to one of the preceding claims, characterised in that wipers (36, 36') are associated with the supply rollers (5, 5') and are arranged between the shafts (12, 12') and the associated side walls (22, 22') of the filling funnel (2) and are guided in each case between two adjacent supply discs (13 and 13, 13' and 13') as far as the shafts (12 and 12') and enclose said shafts over an angle (47), relative to their axes (49, 49'), of at least 60° and preferably 90° or more.

25. A shredder with cutting rollers according to the preceding claim, characterised in that the wipers (36, 36') are arranged with their upper sides (43, 43') extending at a distance above a horizontal plane (48) through the axes (49, 49') of the shafts (12, 12').

26. A shredder with cutting rollers according to one or both of the preceding claims, characterised in that the wipers (36 or 36'), which are associated with a supply roller (5 or 5'), are secured in each case on a mounting plate (50 or 50'), which are detachably secured to the adjacent side walls (22 or 22') of the filling funnel (2).

## Revendications

1. Déchiqueteur à lames rotatives, en particulier pour du papier de rebut ou du carton et matériaux similaires, présentant un boîtier (1) composé d'une trémie de remplissage (2) et d'un puits vertical (3), dans lequel est logé un mécanisme de sectionnement (4) comportant deux arbres (6, 6') orientés horizontalement et parallèlement, entraînés en sens inverse, et sur lesquels sont implantés, avec assujettissement en rotation, des disques de sectionnement (7, 7') qui sont espacés par des organes d'espacement (8, 8'), convergent en alternance dans un interstice d'introduction (9), à partir des deux arbres, sont agencés en alternance avec interpénétration, sur une plage angulaire (10, 10') de leur pourtour, et sont respectivement dotés d'au moins une dent (11, 11') dépassant du pourtour du disque de sectionnement (7, 7'), les dents (11, 11') de disques de sectionnement voisins (7, 7') faisant partie du même arbre, ainsi que celles des disques de sectionnement (7, 7') de l'arbre opposé (6, 6'), qui convergent avec ces derniers, étant décalées les unes des autres ; et deux cylindres d'amenée (5, 5') disposés en amont du mécanisme de sectionnement (4) dans la trémie de remplissage (2), sans aucun recouvrement, et dont les arbres (12, 12') sont orientés parallèlement à des arbres (6, 6') du mécanisme de sectionnement (4), sont entraînés dans le même sens que ces derniers, et consistent en des disques d'amenée (13, 13') assujettis en rotation avec espacements, dont chacun est pourvu de plusieurs organes d'entraînement (15, 15') en forme de dents, qui dépassent au-delà du pourtour, et dont le diamètre correspond au maximum au diamètre des disques de sectionnement (7, 7'), et parmi lesquels un disque respectif d'amenée (13, 13') est disposé en amont de plusieurs disques de sectionnement (7, 7') d'un arbre (6, 6') du mécanisme de sectionnement, caractérisé par le fait que la plage angulaire (10, 10') du pourtour (30, 30'), sur laquelle les disques de sectionnement (7, 7') des deux arbres (6, 6') du mécanisme de sectionnement (4) s'interpénètrent, mesure entre 45 et 120 degrés d'angle, et donne un angle d'ouverture (17) de l'interstice d'introduction (9) qui suffit au moins à l'introduction et au sectionnement d'un papier de rebut dissocié lamellairement ; et un angle de pénétration (16), dont l'origine se trouve dans l'interstice d'introduction (9) et qui est simultanément formé entre des disques d'amenée (13, 13') des deux cylindres d'amenée (5, 5'), mutuellement opposés, mesure entre 45 et 100 degrés d'angle, suffit au moins à la délivrance de déchets volumineux, jusqu'à une dimension maximale fermement arrêtée, et varie périodiquement, à l'intérieur de la plage comprise entre 45 et 100 degrés d'angle, lors de la révolution des disques d'amenée (13, 13') des cylindres d'amenée (5, 5') mutuellement opposés, suite à leur agencement angulaire, sur leurs arbres (12, 12'), s'écartant d'un angle d'inclinaison (29) par rapport à la position verticale ; déchiqueteur dans lequel les disques d'amenée (13, 13') sont au maximum en contact, par la trajectoire de révolution (20) des organes d'entraînement (15, 15') en forme de dents, avec la trajectoire de révolution (19) des dents (11, 11') des disques de sectionnement (7, 7').

2. Déchiqueteur à lames rotatives, en particulier pour du papier de rebut ou du carton et matériaux similaires, présentant un boîtier (1) composé d'une trémie de remplissage (2) et d'un puits vertical (3), dans lequel est logé un mécanisme de sectionnement (4) comportant deux arbres (6, 6') orientés horizontalement et parallèlement, entraînés en sens inverse, et sur lesquels sont implantés, avec assujettissement en rotation, des disques de sectionnement (7, 7') qui sont espacés par des organes d'espacement (8, 8'), convergent en alternance dans un interstice d'introduction (9), à partir des deux arbres, sont agencés en alternance avec interpénétration, sur une plage angulaire (10, 10') de leur pourtour, et sont respectivement dotés d'au moins une dent (11 ou 11') dépassant du pourtour du disque de sectionnement (7, 7'), les dents (11, 11') de disques de sectionnement voisins (7, 7') faisant partie du même arbre, ainsi que celles des disques de sectionnement (7, 7') de l'arbre opposé (6 ou 6'), qui convergent avec ces derniers, étant décalées les unes des autres ; et deux cylindres d'amenée (5, 5') disposés en amont du mécanisme de sectionnement (4) dans la trémie de remplissage (2), sans aucun recouvrement, et dont les arbres (12, 12') sont orientés parallèlement à des arbres (6, 6') du mécanisme de sectionnement (4), sont entraînés dans le même sens que ces derniers, et consistent en des disques d'amenée (13, 13') assujettis en rotation avec espacements, dont chacun est pourvu de plusieurs organes d'entraînement (15, 15') en forme de dents, qui dépassent au-delà du pourtour, et dont le diamètre correspond au maximum au diamètre des disques de sectionnement (7, 7'), et parmi lesquels un disque respectif d'amenée (13, 13') est disposé en amont de plusieurs disques de sectionnement (7, 7') d'un arbre (6 ou 6') du mécanisme de sectionnement (4), caractérisé par le fait que la plage angulaire (10, 10') du pourtour, sur laquelle s'interpénètrent des disques de sectionnement (7, 7'), mutuellement opposés, des deux arbres (6, 6') du mécanisme de sectionnement (4), est inégale ou varie périodiquement, lors d'une révolution des disques de sectionnement (7, 7'), dans la plage angulaire comprise entre 45 et 100 degrés d'angle.

3. Déchiqueteur à lames rotatives, selon la revendication 1, caractérisé par le fait que les disques de sectionnement (7, 7') s'interpénètrent sur une plage angulaire (10, 10') de leur pourtour (30, 30') qui, pour des disques de sectionnement convergents (7, 7') des deux arbres (6, 6'), est pour l'essentiel constante et identique et est comprise, de préférence, entre 45 et 120 degrés d'angle.

4. Déchiqueteur à lames rotatives, selon la revendication 2, caractérisé par le fait que les disques de sectionnement (7, 7') s'interpénètrent sur une plage angulaire (10, 10') de leur pourtour (30, 30') qui, pour des disques de sectionnement convergents (7, 7') des deux arbres (6, 6'), est inégale et est comprise, de préférence, entre 45 et 120 degrés d'angle.

5. Déchiqueteur à lames rotatives, selon l'une des revendications précédentes, caractérisé par le fait que les disques de sectionnement (7, 7') sont munis de faces extrêmes rectifiées, et de surfaces périphériques (23) rugueuses ou rendues rugueuses.

6. Déchiqueteur à lames rotatives, selon l'une des revendications précédentes, caractérisé par le fait que les disques de sectionnement (7, 7') sont pourvus de dents (11, 11') dont chacune présente une face antérieure (24) s'étendant pour l'essentiel radialement, une face supérieure (25) sensiblement perpendiculaire à cette dernière et, dans la continuité, une face postérieure (28) qui retourne, pour l'essentiel, vers une tangente au pourtour des disques de sectionnement (7, 7').

7. Déchiqueteur à lames rotatives, selon l'une des revendications précédentes, caractérisé par le fait que les dents (11, 11') des disques de sectionnement (7, 7') sont agencées de façon telle que les dents (11 ou 11') de disques de sectionnement voisins (7, 7') des deux arbres (6, 6') pénètrent successivement en alternance, avec décalage mutuel, entre les zones circonférentielles superposées (30, 30') des disques de sectionnement opposés (7 ou 7') respectivement voisins.

8. Déchiqueteur à lames rotatives, selon la revendication 1 ou 2, caractérisé par le fait que des racleurs (31, 31') partant des parois latérales (21, 21') du puits (3), à la face inférieure du mécanisme de sectionnement (4), s'étendent d'un trait entre des disques de sectionnement voisins (7, 7'), tangentiellement aux organes d'espacement (8, 8').

9. Déchiqueteur à lames rotatives, selon la revendication 1, caractérisé par le fait que les disques d'amenée (13, 13') s engagent, par les organes d'entraînement (15, 15') en forme de dents, entre la trajectoire de révolution (19) des dents (11, 11') de disques de sectionnement voisins (7, 7') d'un arbre (6 ou 6').

10. Déchiqueteur à lames rotatives, selon la revendication 1 ou l'une des revendications précédentes 3 ou 5 à 9, caractérisé par le fait que les organes d'entraînement (15, 15') en forme de dents des disques d'amenée (13, 13'), et les dents (11, 11') des disques de sectionnement (7, 7'), présentent un agencement tel qu'ils passent en regard les uns des autres à faible distance.

11. Déchiqueteur à lames rotatives, selon la revendication 1 ou l'une des revendications précédentes 3 ou 5 à 10, caractérisé par le fait que la trajectoire de révolution (20) des organes d'entraînement (15, 15') en forme de dents réserve un faible espacement, de préférence compris entre 5 et 10 mm, par rapport aux parois latérales (22, 22') de la trémie de remplissage (2).

12. Déchiqueteur à lames rotatives, selon la revendication 1 ou l'une des revendications précédentes 3 ou 5 à 11, caractérisé par le fait que les organes d'entraînement (15, 15') en forme de dents des disques d'amenée (13, 13') comportent une face antérieure (27) au maximum radiale, et une face postérieure (28) accusant de préférence un retrait, selon un arc de cercle, jusqu'à l'organe d'entraînement suivant.

13. Déchiqueteur à lames rotatives, selon la revendication 1 ou l'une des revendications précédentes 3 ou 5 à 12, caractérisé par le fait que chaque disque d'amenée (13, 13') présente de deux à huit organes d'entraînement (15, 15') en forme de dents.

14. Déchiqueteur à lames rotatives, selon la revendication 1 ou l'une des revendications précédentes 3 ou 5 à 13, caractérisé par le fait que les disques d'amenée (13, 13') des cylindres d'amenée (5, 5') possèdent un diamètre inférieur, préférentiellement de 1/5, au diamètre des disques de sectionnement (7, 7') du mécanisme de sectionnement (4).

15. Déchiqueteur à lames rotatives, selon la revendication 1 ou l'une des revendications précédentes 3 ou 5 à 14, caractérisé par le fait que de deux à quatre, de préférence deux disques de sectionnement (7, 7') sont affectés à un disque d' amenée (13, 13').

16. Déchiqueteur à lames rotatives, selon la revendication 1 ou l'une des revendications précédentes 3 ou 5 à 15, caractérisé par le fait que les disques d'amenée (13, 13') sont mutuellement décalés dans le sens axial, sur les deux arbres (12, 12'), de l'épaisseur d'un disque de sectionnement (7, 7'), et présentent de préférence une épaisseur moindre que celle des disques de sectionnement (7, 7').

17. Déchiqueteur à lames rotatives, selon la revendication 1 ou l'une des revendications précédentes 3 ou 5 à 16, caractérisé par le fait que les disques d'amenée (13, 13') sont fixés, sur les arbres (12, 12') des cylindres d'amenée (5, 5'), selon un angle d'inclinaison (29) dont l'écart, par rapport à l'angle droit, est au maximum de 15 degrés d'angle.

18. Déchiqueteur à lames rotatives, selon la revendication précédente, caractérisé par le fait que les angles d'inclinaison (29) de tous les disques d'amenée (13, 13') d'un arbre (12, 12') présentent une même orientation.

19. Déchiqueteur à lames rotatives, selon les deux revendications précédentes, caractérisé par le fait que les angles d'inclinaison (29) de tous les disques d'amenée (13, 13') des deux cylindres d'amenée (5, 5') présentent une même orientation.

20. Déchiqueteur à lames rotatives, selon la revendication 1 ou l'une des revendications précédentes 3 ou 5 à 19, caractérisé par le fait que les angles d'inclinaison (29) de disques d'amenée voisins (13, 13') présentent successivement un décalage angulaire dans le même sens de rotation, autour de l'arbre (12 ou 12'), d'où résulte de préférence au maximum, pour tous les disques d'amenée (13, 13'), un décalage global d'un angle complet.

21. Déchiqueteur à lames rotatives, selon la revendication 1 ou l'une des revendications précédentes 3 ou 5 à 20, caractérisé par le fait que les disques d'amenée (13, 13') possèdent un contour périphérique s'écartant de la forme ronde, et de préférence elliptique, la zone circonférentielle (34) étant disposée, avec le rayon (32) le plus long, selon l'angle d'inclinaison (29) du disque d'amenée (13 et 13'), et la zone circonférentielle (35) étant disposée, avec le rayon (33) le plus court, perpendiculairement à la zone précitée et perpendiculairement à l'arbre (12, 12') du cylindre d'amenée (5, 5').

22. Déchiqueteur à lames rotatives, selon la revendication précédente, caractérisé par le fait que les disques d'amenée (13, 13') présentent un contour périphérique ayant pour effet que la zone circonférentielle (34) associée au rayon (32) le plus long est éloignée, de l'axe de l'arbre (12 ou 12'), d'une distance correspondant au moins à la longueur du rayon (33) le plus court.

23. Déchiqueteur à lames rotatives, selon la revendication 1 ou l'une des revendications précédentes 3 ou 5 à 22, caractérisé par le fait que, en présence d'une implantation verticale sur l'arbre (12 ou 12') ou lorsqu'un disque circulaire d'amenée est implanté, chaque disque d'amenée (13, 13') est affecté à un espace intercalaire entre deux disques de sectionnement (7 ou 7') ; et se trouve, dans le cas d'une implantation selon un angle d'inclinaison (29) par rapport à l'axe de l'arbre (12 ou 12'), en vis-à-vis d'un disque de sectionnement (7 ou 7') et est affecté aux deux espaces intercalaires entre les disques de sectionnement (7 ou 7'), de part et d'autre du disque de sectionnement opposé.

24. Déchiqueteur à lames rotatives, selon l'une des revendications précédentes, caractérisé par le fait que des racleurs (36, 36'), affectés aux cylindres d'amenée (5, 5'), sont intercalés entre les arbres (12, 12') et les parois latérales complémentaires (22, 22') de la trémie de remplissage (2), s'étendent à chaque fois d'un trait entre deux disques d'amenée voisins (13 et 13, ainsi que 13' et 13'), jusqu'aux arbres (12 et 12'), et entourent ces derniers selon un angle (47) qui, par rapport à leurs axes (49, 49'), mesure au moins 60 et de préférence 90 degrés ou plus.

25. Déchiqueteur à lames rotatives, selon la revendication précédente, caractérisé par le fait que les racleurs (36, 36') sont réalisés de façon que leurs faces supérieures (43, 43') s'étendent, à distance, au-dessus d'un plan horizontal (48) passant par les axes (49, 49') des arbres (12, 12').

26. Déchiqueteur à lames rotatives, selon l'une des revendications précédentes ou les deux, caractérisé par le fait que les racleurs (36 ou 36') affectés à un cylindre d'amenée (5 ou 5') sont fixés, à chaque fois, sur une plaque de montage (50 ou 50') qui est fixée, de manière libérable, aux parois latérales voisines (22 ou 22') de la trémie de remplissage (2).
